# EUROPÄISCHE PATENTSCHRIFT

(11) **EP 0 782 913 B1**
(45) Veröffentlichungstag und Bekanntmachung des Hinweises auf die Patenterteilung: **27.09.2000**
(21) Anmeldenummer: 96118737.4
(22) Anmeldetag: 22.11.1996
(51) Int. Cl.: B30B 9/30

(54) **Abfall-Ballenpresse**
Bailing press for waste
Presse à balles pour déchets

(30) Priorität: 02.01.1996 DE 19600039
(43) Veröffentlichungstag der Anmeldung: 09.07.1997
(73) Patentinhaber: Schwelling, Hermann, 88682 Salem (DE)
(72) Erfinder: Schwelling, Hermann, 88682 Salem (DE)
(74) Vertreter: Fürst, Siegfried

(56) Entgegenhaltungen:
- EP-A- 0 718 093
- DE-A- 2 658 337
- DE-A- 4 013 107
- DE-U- 1 929 864
- US-A- 3 576 161
- US-A- 4 002 115
- US-A- 4 182 236

## Beschreibung

Die Erfindung bezieht sich auf eine Presse mit horizontal wirkendem Preßstößel zum Herstellen von abgebundenen Ballen vornehmlich aus Kartonagen, Folien und anderen verbrauchten Verpackungsmaterialien.

Die bislang bekannten Pressen dieser Bauart haben im allgemeinen in Arbeitsrichtung des Preßstößels gesehen einen sehr großen Platzbedarf, und zwar einerseits bedingt durch den für den Ballenausstoß aus dem Preßschacht notwendigen Freiraum hinter dem Preßschacht sowie zum anderen auf der Pressenkopfseite durch die Ausladung der hydraulischen Stößelantriebselemente bedingt durch die Hublänge. Zwar ist aus dem DE-GM 19 29 864 bereits eine Textilfaser-Abfallpresse bekannt, die resultierend aus einem mechanischen Kurbelantrieb für den Preßstößel kürzer baut und zudem noch eine Querentnahme fertiger Faserballen ermöglicht, jedoch sind diese Merkmale nicht ohne weiteres auf Ballenpressen für Papierabfälle übertragbar, da diese beiden unterschiedlichen Materialarten für die Verpressung völlig unterschiedliche technologische Eigenschaften aufweisen.

Die Aufgabe der vorliegenden Erfindung besteht deshalb vorrangig auch darin, eine Presse der hier zur Rede stehenden Art derart zu gestalten, daß sie beispielsweise auch in einer Nische, also bei geringem Platzangebot, das nicht viel größer als die Baulänge des eigentlichen Pressengehäuses ist, aufgestellt werden kann und die zudem eine einfache und betriebssichere Handhabung gestattet.

Gelöst wird diese Aufgabe in überraschend einfacher Art und Weise durch die im Patentanspruch 1 angegebene Kombination der baulichen Merkmale des neuen Systems. Die Unteransprüche beinhalten ergänzende konstruktive Details und vorteilhafte Weiterbildungen dazu. Die Zeichnungen zeigen ein Ausführungsbeispiel der Erfindung in weitestgehend schematischer Darstellung und zwar
- Fig. 1: die Seitenansicht einer Abfall-Presse der neuen Bauart,
- Fig. 2: eine Stirnansicht dazu,
- Fig. 3: eine Funktionsdarstellung ebenfalls in ( Teil- ) Seitenansicht,
- Fig. 4: eine Stirnansicht zu Fig. 3 und
- Fig. 5 u. 6: eine Draufsicht zu Fig. 3.

Die in Fig. 1 und 2 im Systemaufbau dargestellte Ballenpresse besteht aus dem Gehäuse 1 mit Grundrahmen 2 und den Bereichen Antriebsstation "A", Einfüllschacht "E" und Preßschacht "P" in horizontalliegender Aneinanderreihung. Zudem ist zu erkennen, daß mindestens eine der Seitenwände 1a und/oder die obere Deckplatte 1b des Preßschachtes "P" zum Zweck der Entnahme eines fertig gepreßten Ballens quer "PF₂" zu seiner Preßrichtung "PF₁" zu öffnen ist.

Als günstige Bauweise bietet sich dabei bezüglich der Querentnahme eines fertig gepreßten und abgebundenen Ballens an, daß die Oberseite 1b und mindestens eine Seitenwand 1a des Gehäuses 1 im Bereich des Preßschachtes "P" als ein gemeinsames nach oben aufschwenkbares und am Preßschachtboden bzw. Grundrahmen 2 mechanisch verriegelbares Bauteil, ausgebildet sind, ergänzt durch eine die Öffnungsbewegung der Seitenwand-/Deckplatteneinheit 1a und 1b unterstützende Gasdruckfeder 12 o.ä. Entlastungselement.

Neu zur Lösung der eingangs gestellten Aufgabe ist es bei einer derartigen Presse nach dem Oberbegriff des Patentanspruchs 1 gemäß dessen kennzeichnendem Teil nun, daß die Widerhaken 8, 8a im Bereich der festen Seitenwand 1c der Preßkammer "P" und diejenigen des aufschwenkbaren Deckels 1b als von außen schwenkbar ( Achse 8 ) in die Preßkammer "P" hineinragende Krallen 8 ausgebildet sind und diejenigen im Bodenbereich 2 sowie an der aufschwenkbaren Preßkammer-Seitenwand 1a befindlichen als feste Leisten 7 an den Preßschachtinnenwandungen sitzen. Für eine einwandfreie Funktion der Presse ist es dabei wichtig, daß die schwenkbaren Krallen 8 im vordersten Drittel "D" des Preßschachtes "P" liegen und die festen Leisten 7 aus dem Einfüllschachtbereich "E" heraus in Richtung auf die schwenkbaren Krallen 8 hin verlaufen und im Bereich zwischen vorderster Preßplattenstellung 6' und den Krallen 8 enden. Die Preßplatte 6 braucht nun also nur das jeweilige Abfallmaterial bis über die Krallen 8 zu schieben und kann für den nächsten Hub wieder zurücklaufen; das zuvor vorgeschobene Gut federt nicht mehr zurück und verdichtet sich von Hub zu Hub mehr.

Baulich ist es bei einer solchen Ausführung zudem von Vorteil, wenn die beweglichen Krallen 8 über jeweils eine Schwenkachse 8a an Schwenklagern 9 bzw. 9a außen auf der Deckplatte 1b bzw. der festen Preßraum-Seitenwand 1c sitzen und durch Schlitze jeweils in das Preßrauminnere "P" hineinragen.

Eine weitere wichtige Funktion der neuen Presse und zugleich Arbeitserleichterung ist noch dadurch gegeben, daß im unteren Bereich des Preßraumes "P" an der rückwärtigen festen Seitenwand 1c eine Ausstoßvorrichtung 11a, 11b für den fertigen Ballen "B" angeordnet ist, wobei diese z. B. aus einer Schubplatte 11b mit über einen Hydraulikzylinder 13 bewegtem Scherenglied 11a samt Führungselementen 15 und Anlenkpunkt 14 bestehen kann. Um den Querausstoß des fertigen Ballens "B" zu erleichtern, ist hierbei zudem vorgesehen, daß die festen Leisten 7 als rechteckige Flachstäbe ausgebildet sind, deren in Ausstoßrichtung des Ballens "B" liegende Kanten angeschrägt oder abgerundet ist.

Das Abbinden des fertig gepreßten Ballens wird letztlich noch ermöglicht durch eine hier in Fig. 4 nur schematisch angedeutete Zuordnung einer Umreifungsklappe 10 auf der Preßraumoberseite "P₁" im Bereich hinter der vordersten Stellung 6' der Preßplatte 6.

### Bezugszeichenliste

- 1: Pressengehäuse
- 1a: Seitenwand
- la': Öffnungsstellung
- 1b: obere Deckplatte
- 1b': Öffnungsstellung
- 1c: feste Seitenwand
- 1d: Stirnwand
- 2: Grundrahmen
- 3: Laufrollen
- 4: Befüllschacht
- 5: mechanisches Verriegelungselement
- 6: Preßplatte
- 6': vorderste Stellung
- 7: feste Leiste
- 8: Kralle
- 8a: Schwenkachse
- 9: Schwenklager auf 1b
- 9a: Schwenklager an 1c
- 10: Umreifungsklappe
- 11: Palette für Ballen
- 11a: Ausstoßscherenglied
- 11b: Schubplatte
- 12: Gasdruckfeder
- 13: Antriebszylinder
- 14: Festpunkt, Anlenkpunkt
- 15: Führungselement
- X: Überstand der festen Leisten ( 7 ) über die vorderste Preßstößelstellung ( 6' )
- A: Antriebsbereich
- B: Ballen
- D: vorderstes Drittel des Preßschachtes
- E: Einfüllschachtbereich
- K: Schaltkasten
- P: Preßschacht
- P₁: Preßraumoberseite
- S_{F}: Stellfläche, Hallenboden

- PF₁: Arbeitsrichtung, Preßrichtung
- PF₂: Ballenentnahmerichtung

## Patentansprüche

1. Abfall-Ballenpresse mit einer quarder- oder würfelförmigen Preßkammer, deren vertikale Rückwand feststeht, während eine Seitenwand und der Deckel zwecks Herausnehmens des verschnürten Abfallballens nach oben aufschwenkbar sind, wobei die der Rückwand gegenüberliegende Seite des Preßraumes von einer durch Motorkraft hin- und herbewegbaren Preßkolbenplatte gebildet wird, die in ihrer rückwärtigen Endstellung einen senkrechten Raum zwischen den in der Preßkammer sich bildenden Ballen und der Vorderseite der Preßkolbenplatte freigibt, in den die durch den Fülltrichter eingebrachten Abfälle abgeworfen werden, die bei dem nächsten Vorwärtshub der Preßkolbenplatte in die Preßkammer gedrückt werden, wo sie sich mit der vorhergehenden Schicht mehr oder minder stark verbinden, und daß ein Zurückfedern des in der Preßkammer schon weitgehend verdichteten Materials durch am Boden, am Deckel und an den Seitenwänden angeordnete, in das Innere der Preßkammer hineinragende Widerhaken o. dgl. verhindert wird, wobei die vorderste Endstellung der Preßplatte vor den Widerhaken liegt,
**dadurch gekennzeichnet,**
daß die Widerhaken ( 8, 8a ) im Bereich der festen Seitenwand ( 1c ) der Preßkammer ( P ) und diejenigen des aufschwenkbaren Deckels ( 1b ) als von außen schwenkbar ( Achse 8a ) in die Preßkammer ( P ) hineinragende Krallen ( 8 ) ausgebildet sind und diejenigen im Bodenbereich ( 2 ) sowie an der aufschwenkbaren Preßkammer-Seitenwand ( 1a ) befindlichen als feste Leisten ( 7 ) ) an den Preßschachtinnenwandungen sitzen.

2. Abfall-Ballenpresse nach Anspruch 1,
**dadurch gekennzeichnet,**
daß die schwenkbaren Krallen ( 8 ) im vordersten Drittel ( D ) des Preßschachtes ( P ) liegen und die festen Leisten ( 7 ) aus dem Einfüllschachtbereich ( E ) ) heraus in Richtung auf die schwenkbaren Krallen ( 8 ) hin verlaufen und im Bereich zwischen vorderster Preßplattenstellung ( 6' ) und den Krallen ( 8 ) enden.

3. Abfall-Ballenpresse nach den Ansprüchen 1 und 2,
**dadurch gekennzeichnet,**
daß die beweglichen Krallen ( 8 ) über jeweils eine Schwenkachse ( 8a ) an Schwenklagern ( 9 bzw. 9a ) außen auf der Deckplatte ( 1b ) bzw. der festen Preßraum-Seitenwand ( 1c ) sitzen und durch Schlitze jeweils in das Preßrauminnere ( P ) hineinragen.

4. Abfall-Ballenpresse nach den Ansprüchen 1 bis 3,
**gekennzeichnet durch**
Zuordnung einer Umreifungsklappe ( 10 ) auf der Preßraumoberseite ( P₁ ) im Bereich hinter der vordersten Stellung ( 6' ) der Preßplatte ( 6 ).

5. Abfall-Ballenpresse nach mindestens einem der vorhergehenden Ansprüche,
**dadurch gekennzeichnet,**
daß im unteren Bereich des Preßraumes ( P ) an der rückwärtigen festen Seitenwand ( 1c ) eine Ausstoßvorrichtung ( 11a, 11b ) für den fertigen Ballen ( B ) angeordnet ist.

6. Abfall-Ballenpresse nach Anspruch 5,
**dadurch gekennzeichnet,**
daß die Ausstoßvorrichtung aus einer Schubplatte ( 11b ) mit über einen Hydraulikzylinder ( 13 ) bewegtem Scherenglied ( 11a ) samt Führungselementen ( 15 ) und Anlenkpunkt ( 14 ) besteht.

7. Abfall-Ballenpresse nach mindestens einem der vorhergehenden Ansprüche,
**dadurch gekennzeichnet,**
daß die festen Leisten ( 7 ) als rechteckige Flachstäbe ausgebildet sind, deren in Ausstoßrichtung des Ballens ( B ) liegende Kanten angeschrägt oder abgerundet sind.

## Claims

1. Waste material baling press with a block-shaped or cube-shaped press chamber, the vertical rear wall of which is stationary, whereas one side wall and the top are pivotable upwardly for the purpose of withdrawal of the bound waste material bale, wherein the side of the press space opposite the rear wall is formed by a press piston plate which is reciprocatingly movable by motor power and which in its rearward end setting frees a vertical space, which is between the bale forming in the press chamber and the front side of the press piston plate and into which the waste materials introduced through the charging hopper are dropped, the waste materials being pressed in the press chamber in the next forward stoke of the press piston plate where they amalgamate to greater or lesser degree with the preceding layer, and that a springing back of material already largely compacted in the press chamber is prevented by barbs or the like arranged at the base, at the top and at the side walls and protruding into the interior of the press chamber, wherein the foremost end setting of the press plate lies in front of the barbs, characterised in that the barbs (8, 8a) in the region of the fixed side wall (1c) of the press chamber (P) and those of the pivotable top (1b) are constructed as claws pivotable from the outside (axle 8a) and protruding into the press chamber (P) and those disposed in the base region (2) as well as at the pivotable press chamber side wall (1a) are seated as fixed strips at the press shaft inner walls.

2. Waste material baling press according to claim 1, characterised in that the pivotable claws (8) lie in the foremost third (D) of the press shaft (P) and the fixed strips (7) extend out of the filling shaft region (E) in direction towards the pivotable claws (8) and end in the region between the foremost press plate setting (6') and the claws (8).

3. Waste material baling press according to claims 1 and 2, characterised in that the movable claws (8) are seated each time by way of a pivot axle (8a) at pivot bearings (9 or 9a) externally on the top plate (1b) or the fixed press space side wall (1c) and protrude through respective slots into the press space interior (P).

4. Waste material baling press according to claims 1 to 3, characterised by allocation of a binding flap (10) to the press space upper side (P₁) in the region behind the foremost setting (6') of the press plate (6).

5. Waste material baling press according to at least one of the preceding claims, characterised in that an ejector device (11 a, 11 b) for the finished bales (B) is arranged in the lower region of the press space (P) at the rearward fixed side wall (1c).

6. Waste material baling press according to claim 5, characterised in that the ejector device consists of a thrust plate (11b) with a scissors element (11a), which is moved by way of a hydraulic cylinder (13), together with guide elements (15) and articulation point (14).

7. Waste material baling press according to at least one of the preceding claims, characterised in that the fixed strips (7) are constructed as rectangular flat rods, the edges of which lying in direction of ejection of the bale (B) are chamfered or rounded.

## Revendications

1. Presse à balles pour déchets avec une chambre de pressage en forme de carré ou de cube, dont la paroi arrière verticale est fixe, alors qu'une paroi latérale et le couvercle peuvent être pivotés vers le haut pour retirer la balle de déchets ficelée, le côté opposé à la paroi arrière de la chambre de pressage étant formé par une plaque d'un piston de compression déplaçable d'avant en arrière par la force d'un moteur, cette plaque, dans sa position finale arrière, libérant un espace perpendiculaire entre les balles se formant dans la chambre de pressage et le côté avant de la plaque du piston de compression, dans lequel espace les déchets qui y sont apportés tombent par l'entonnoir de remplissage, ces déchets étant pressés dans la chambre de pressage lors de la course d'avance suivante de la plaque du piston de compression, où ils se lient de façon plus ou moins forte à la couche précédente, et qu'un retour élastique des matières déjà largement comprimées dans la chambre de pressage est empêché par des ardillons ou des éléments similaires placés sur le fond, sur le couvercle et sur les parois latérales et dépassant à l'intérieur de la chambre de pressage, la position finale la plus avancée de la plaque de compression étant située devant les ardillons, **caractérisée en ce que** les ardillons (8, 8a) se trouvant dans la partie de la paroi latérale fixe (1c) de la chambre de pressage (P) et ceux se trouvant sur le couvercle pivotant (1b) sont formés comme des griffes (8) pivotantes depuis l'extérieur (axe 8a) et dépassant dans la chambre de pressage (P), et que ceux se trouvant sur le sol (2) ainsi que sur la paroi latérale pivotante de la chambre de pressage (1a) sont fixés sur les parois intérieures du puits de pressage comme baguettes fixes (7).

2. Presse à balles pour déchets selon la revendication 1, **caractérisée en ce que** les griffes (8) pivotantes sont situées dans le tiers (D) le plus avancé du puits de pressage (P) et que les baguettes fixes (7) sortent de la partie du puits de remplissage (E) en direction des griffes pivotantes (8) et se terminent dans la partie entre la position de plaque de pressage la plus avancée (6') et les griffes (8).

3. Presse à balles pour déchets selon les revendications 1 et 2, **caractérisée en ce que** les griffes mobiles (8) sont respectivement situées au-dessus d'un axe pivotant (8a) sur des paliers pivotants (9 ou 9a) à l'extérieur de la plaque de couvercle (1b) ou de la paroi latérale fixe de la chambre de pressage (1c) et dépassent respectivement à l'intérieur de la chambre de pressage (P) par des fentes.

4. Presse à balles pour déchets selon les revendications 1 à 3, **caractérisée par** l'adjonction d'un volet de cerclage (10) sur le côté supérieur de la chambre de pressage (P₁) dans la partie derrière la position la plus avancée (6') de la plaque de pressage (6).

5. Presse à balles pour déchets selon au moins l'une des revendications précédentes, **caractérisée en ce qu**'un dispositif d'éjection (11a, 11b) est placé sur la paroi latérale (1c) fixe arrière, dans la partie inférieure de la chambre de pressage (P), pour la balle finie (B).

6. Presse à balles pour déchets selon la revendication 5, **caractérisée en ce que** le dispositif d'éjection est composé d'une plaque de poussée (11b) et d'un organe de cisaillement (11a) mobile à l'aide d'un cylindre hydraulique (13) y compris des éléments de guidage (15) et un point d'articulation (14).

7. Presse à balles pour déchets selon au moins l'une des revendications précédentes, **caractérisée en ce que** les baguettes fixes (7) sont formées comme barreaux plats rectangulaires dont les bords situés dans le sens d'éjection de la balle (B) sont inclinés ou arrondis.
